# FASCICULE DE BREVET EUROPEEN

(11) **EP 0 230 811 B1**
(45) Date de publication et mention de la délivrance du brevet: **03.06.1992**
(21) Numéro de dépôt: 86402744.6
(22) Date de dépôt: 10.12.1986
(51) Int. Cl.: H01F 31/00, H01F 27/30, H01F 27/02

(54) **Bobine d'allumage à circuit fermé**
Zündspule mit geschlossenem magnetischem Kreis
Ignition coil with a closed magnetic circuit

(30) Priorité: 24.01.1986 FR 8601004; 23.07.1986 FR 8610663
(43) Date de publication de la demande: 05.08.1987
(73) Titulaire: VALEO ELECTRONIQUE, 78960 Voisins-Le-Bretonneux (FR)
(72) Inventeur: Savelli, Francis, F-94500 Champigny (FR)
(74) Mandataire: Bloch, Gérard

(56) Documents cités:
- EP-A- 0 097 599
- DE-A- 3 048 803
- FR-A- 668 067
- GB-A- 867 605

## Description

La présente invention concerne une bobine d'allumage notamment pour moteur à combustion interne de véhicule automobile du type comprenant un circuit magnétique généralement feuilleté constitué d'un noyau central et d'un circuit magnétique de retour de flux et de plusieurs enroulements, l'un primaire ou inducteur, le ou les autres secondaires ou induits, s'il s'agit d'une bobine d'allumage à une ou plusieurs sorties. L'une des bornes de l'enroulement primaire est reliée à la source de courant continu du véhicule automobile, tandis que l'autre est reliée à des moyens de commutation mécaniques ou électroniques, tels, par exemple, que des rupteurs ou transistors. Les variations de tension provoquées par les coupures d'alimentation de l'enroulement primaire provoquent des variations de flux, dans le circuit magnétique, qui elles-mêmes, induisent une tension dans l'enroulement secondaire. Cet enroulement secondaire, comprend un nombre très élévé de spires, ce qui a pour effet d'obtenir dans le circuit secondaire, une tension très élevée, de l'ordre de plusieurs milliers de volts, permettant d'engendrer un arc électrique aux électrodes des bougies d'allumage, enflammant ainsi le mélange comburant contenu dans les cylindres du bloc moteur.

Un inconvénient majeur réside dans l'agencement de telles bobines d'allumage. En effet, le circuit secondaire fournissant une tension électrique très élevée, il s'avère nécessaire de ménager un espace suffisant entre l'enroulement secondaire et toute autre masse métallique, par exemple l'enroulement primaire ou le circuit magnétique, de manière à conférer des lignes de cheminement haute tension maximum afin d'éviter la formation d'un arc électrique entre ladite bobine secondaire et toute autre masse métallique sachant que la longueur d'un arc électrique est sensiblement proportionnelle à la tension qui lui est appliquée.

Dans le passé, ce problème n'en était pas un. En effet, le circuit secondaire était tout naturellement placé à une distance suffisante des autres masses métalliques pour ne pas risquer la formation d'un arc électrique, sans se soucier du volume occupé par ladite bobine d'allumage.

De nos jours, les constructeurs d'automobiles imposent le volume maximum que doivent occuper les bobines d'allumage, et aussi le poids maximum à ne pas dépasser. Ces nouvelles exigences ont amené les constructeurs de bobines d'allumage à améliorer considérablement le rendement de leur produit, et par conséquent, pour une même puissance fournie, leur volume a été ramené à une valeur inférieure et conséquemment leur poids. Une des phases dans la recherche d'un haut rendement des bobines d'allumage a été un remaniement de l'agencement des pièces constitutives des bobines d'allumage. Ainsi, les enroulements primaire et secondaire ont été placés coaxialement sur le noyau magnétique central.

Ces bobines d'allumage sont du type à noyau magnétique central autour duquel sont disposés coaxialement les enroulements primaire et secondaire c'est-à-dire que le noyau magnétique central se trouve logé à l'intérieur du moyeu tubulaire du bobineau portant l'enroulement primaire, ledit enroulement primaire étant logé lui-même à l'intérieur du moyeu tubulaire du bobineau portant l'enroulement secondaire, le tout étant logé dans un boîtier réalisé par moulage de matière plastique.

Lors du montage de la bobine d'allumage, à l'instant où l'on place la bobine secondaire autour de la bobine primaire, ladite bobine secondaire vient reposer au fond du boîtier et, par conséquent, la seule séparation entre la partie haute tension de la bobine secondaire et la masse métallique que représente le circuit magnétique, serait le flan de matière plastique du bobineau, qui ne supporterait pas une différence de potentiel de plusieurs milliers de volts.

De plus, lors de l'injection de la résine dans le boîtier de matière plastique, la position que prendrait la bobine secondaire par rapport à la bobine primaire est imprévisible, elle pourrait garder sa position initiale ou remonter pour venir en contact avec le circuit magnétique ou rester en sustentation dans la résine pendant que celle-ci est à l'état liquide.

On connaît par ailleurs du document DE-A-3 048 803 une bobine d'allumage dans laquelle le bobineau de l'enroulement secondaire est fixé au bobineau de l'enroulement primaire par des moyens de maintien constitués par des parties de bagues formées aux extrémités axiales du bobineau de l'enroulement primaire.

Un tel agencement présente toutefois l'inconvénient, du fait que l'enroulement secondaire comporte une sortie à chacune de ses extrémités, d'assurer le maintien mécanique du bobineau d'enroulement secondaire à ses emplacements de potentiel maximum.

La bobine d'allumage objet de l'invention, à circuit fermé, constituée d'un noyau central autour duquel sont disposés coaxialement les enroulements primaire et secondaire, et d'un circuit magnétique de retour de flux, lesdits enroulements étant logés dans un boîtier réalisé par moulage de matière plastique ladite bobine comportant des moyens de maintien aptes à maintenir en sustentation l'enroulement secondaire sur et autour de l'enroulement primaire, et étant caractérisée en ce que lesdits moyens de maintien sont formés dans la partie médiane de la bobine, lesdits moyens de maintien délimitant un espace sensiblement maximum en tous points, dans un encombrement donné, entre lesdits enroulement et le circuit magnétique. Les moyens de maintien en sustentation sont constitués par une pluralité de doigts radiaux ménagés de matière avec l'un des bobineaux et coopèrent avec des cavités ménagées sur l'autre bobineau, cavités dans lesquelles s'ancrent lesdits doigts.

Selon une autre caractéristique de l'invention, les doigts radiaux sont avantageusement disposés approximativement au milieu des arêtes du moyeu tubulaire du bobineau de l'enroulement primaire de section apparente quadrangulaire, ménagés sur le moyeu tubulaire du bobineau de l'enroulement primaire et font saillie par rapport au diamètre extérieur dudit enroulement.

Selon une autre caractéristique de l'invention, les cavités dans lesquelles s'ancrent les doigts radiaux sont délimitées par une paroi élastiquement déformables.

Selon un mode préférentiel de réalisation de l'invention, les moyens de maintien comprennent des languettes élastiques inclinées alternativement dans des directions symétriquement opposées, la distance "E" entre les extrémités d'appui de deux languettes consécutives étant approximativement égale à l'épaisseur "E1" des extrémités des doigts radiaux.

Un autre mode de réalisation consiste à ménager des doigts radiaux élastiquement déformables.

Les dessins annexés feront mieux comprendre comment l'invention peut être réalisée.
- La figure 1 est une coupe de la bobine d'allumage objet de l'invention.
- La figure 2 est une vue agrandie du détail D de la figure 1.
- Les figures 3 et 4 représentent deux modes de réalisation du bobineau portant l'enroulement primaire.
- La figure 5 est une vue du dessus en coupe transversale selon le plan passant par les doigts radiaux de la bobine d'allumage, selon un autre mode de réalisation de l'invention.
- La figure 6 est une vue de la bobine d'allumage suivant la coupe A-A de la figure 5, selon un premier exemple d'un mode préférentiel de réalisation de l'invention.
- La figure 7 est une vue de la bobine d'allumage suivant la coupe A-A de la figure 5, selon un deuxième exemple du mode préférentiel de réalisation de l'invention.
- La figure 8 est une vue à plus grande échelle du détail Dʹ de la figure 6.
- La figure 9 est une vue en perspective du bobineau primaire utilisé selon le mode de réalisation préférentiel.
- La figure 10 est une vue en perspective d'une partie du bobineau secondaire selon le mode de réalisation préférentiel.

La bobine d'allumage représentée à la figure 1 comporte un noyau central 1, et un double circuit magnétique de retour de flux 2 composé de deux branches 3 et 4 en forme de U. Un entrefer utile 6 est ménagé entre le noyau magnétique central 1 et le double circuit magnétique de retour de flux 2. Cet entrefer 6 évite une saturation temporaire ou permanente du circuit magnétique et diminue l'inductance du circuit secondaire. Les plans de joints des deux circuits magnétiques de retour de flux 3 et 4 se trouvent sur la ligne neutre 7 du circuit magnétique, là où le flux magnétique est nul. Par conséquent, les entrefers parasites que forme la jonction des deux circuits magnétiques de retour de flux 3 et 4 ne nuisent en aucun cas au bon fonctionnement du circuit magnétique. De plus, des moyens d'indexation 5 évitent aux deux branches 3 et 4 du circuit magnétique de retour de flux 2 de se décaler l'une par rapport à l'autre, et, par conséquent, l'entrefer 6 ne serait plus de valeur égale en tous ses points. En effet, l'entrefer 6 aurait une valeur différente entre le noyau central 1 et la branche 3, et, entre ledit noyau central 1 et la branche 4. Cette différence n'étant en aucun cas négligeable comparée à la valeur de l'entrefer 6 qui est très faible.

Une bobine primaire constituée d'un bobineau de matière plastique 10 et d'un fil 11 enroulé sur ledit bobineau de matière plastique 10 est disposée autour du noyau central 1. Une bobine secondaire est constituée d'un bobineau de matière plastique 20 et d'un fil 21 enroulé autour dudit bobineau de matière plastique 20. La partie haute tension de l'enroulement 21 se trouvant au voisinage de l'extrémité 20a du bobineau de matière plastique 20, est maintenue en sustentation autour du bobineau primaire 10.

Il est évident que la bobine secondaire 21 doit se trouver à un espace suffisant de toutes masses métalliques afin d'éviter l'amorçage d'un arc électrique qui conduirait à une destruction partielle ou totale de la bobine d'allumage, rendant celle-ci inutilisable.

Le bobineau secondaire 20 est maintenu en sustentation autour du bobineau primaire 10 grâce à des doigts radiaux 12 venus de matière avec le bobineau 10 et faisant saillie par rapport à l'enroulement primaire 11. Ces doigts radiaux 12 coopèrent avec des moyens d'encliquetage 13 ménagés sur le bobineau secondaire 20. Ces moyens de maintien sont représentés à plus grande échelle à la figure 2.

Une pièce métallique 8 est moulée de manière à épouser la forme extérieure dudit circuit magnétique de retour de flux 2 et comporte, venues de moulage, des nervures de refroidissement 19, augmentant la surface de la pièce métallique 8 en contact avec l'air favorisant ainsi un meilleur échange thermique avec celui-ci. Des oreilles de fixation 8a, venues de moulage avec ladite pièce métallique 8, est en contact avec le support métallique sur lequel ladite bobine d'allumage est fixée. Ainsi, les calories engendrées par la bobine d'allumage sont évacuées par les oreilles de fixation 8a dans la masse métallique du véhicule. Un boîtier de matière plastique 30 est surmoulé sur ladite pièce métallique 8 et sur la bobine secondaire, améliorant ainsi l'esthétique de la bobine d'allumage en évitant au circuit magnétique 2 de s'oxyder.

Quand toutes les pièces constituant la bobine d'allumage sont en place, on coule de la résine 32 ayant la propriété d'isoler électriquement les différents éléments entre eux et de les solidariser dans la position qui leur a été initialement donné.

La figure 3 représente en perspective le bobineau de matière plastique 10 muni de ses doigts radiaux 12. Deux fentes 13 sont ménagées sur l'un des flans 19 du bobineau, afin de loger les deux extrémités de fil constituant l'enroulement primaire 11.

La figure 4 représente le même bobineau que celui représenté à la figure 3, les doigts radiaux 12 étant placés sur les arêtes que forment les faces 10a. En effet, si les doigts radiaux 12 sont placés sur chacune des faces 10ª du bobineau 10, il s'avère nécessaire de le mouler à l'aide d'un moule à quatre tiroirs. Si l'on place les doigts radiaux 12 sur l'arête que forme les faces 10a (comme représenté à la figure 4), le moule nécessaire à la fabrication du bobineau 10 de matière plastique n'aura plus que deux tiroirs, ce qui permettra une fabrication à moindre coût.

Selon un mode préférentiel de réalisation de l'invention, représenté aux figures 5 à 7, les cavités dans lesquelles s'ancrent les doigts radiaux 12 sont délimitées par des languettes 22a et 22b élastiquement déformables et sont disposées en regard desdits doigts radiaux 12. Le fil constituant le bobinage secondaire 21 est enroulé préalablement au montage, autour du bobineau 20, une extrémité 27 du bobinage secondaire 21 étant reliée à la fiche 17 du connecteur primaire 14, l'autre extrémité 28 du fil constituant l'enroulement secondaire 21, étant connectée à la sortie secondaire 24 de la bobine d'allumage, par soudure à la base de la broche métallique 25. Un appendice 23 faisant partie intégrante du bobineau secondaire 20 sert de support de fixation à la cheminée de matière plastique 26 de la sortie secondaire 24. Ledit support 23 de la cheminée 26, tout comme les moyens de maintien en sustentation du bobineau secondaire 20 sur et autour du bobineau primaire 10 remplissent leurs fonctions de maintien provisoire avant coulage de la résine synthétique 32 à l'intérieur d'un boîtier 30 réalisé par moulage de matière plastique, le boîtier 30 dans lequel est placé l'ensemble circuit magnétique-enroulements. Après durcissement de la résine synthétique 32, tous les éléments constituant la bobine d'allumage sont solidarisés et isolés électriquement entre eux. Le boîtier étant fermé à l'aide d'un couvercle 33.

Comme représenté aux figures 6 et 7, le connecteur primaire 14 peut se situer, selon le souhait des constructeurs de véhicules automobiles, soit sur la partie supérieure de la bobine d'allumage, soit sur sa partie inférieure. La sortie haute tension 24, doit se situer dans tous les cas sur la partie supérieure de la bobine d'allumage.

Le sens de montage du bobineau secondaire 20 dépendant de l'emplacement de la sortie haute tension 24, à cause de son appendice support 23, et, le sens de montage du bobineau primaire 10 dépendant de l'emplacement du connecteur primaire 14 à cause des deux canons passe-fils 16, il s'avère donc que le bobineau primaire 10 doit être monté dans un sens ou dans l'autre par rapport à une position fixe du bobineau primaire 20. En effet, le bobineau secondaire 20 sera toujours monté dans le même sens, car la sortie haute tension 24 se situe toujours sur la partie supérieure de la bobine d'allumage ou sur sa partie inférieure. Il est évident, que pour des raisons d'économie et de simplicité, il n'y aura qu'un seul type de bobineau primaire 10.

Pour satisfaire aux exigences sus-mentionnées, les languettes 22a et 22b élastiquement déformables, ici au nombre de quatre, sont alternativement dirigées dans un sens opposé comme représenté à la figure 6. La distance "E", entre les extrémités d'appui de deux languettes élastiques 22a et 22b successives, donc de sens opposé, doit être approximativement égale à l'épaisseur "E1" de l'extrémité desdits doigts 12. En effet, lesdits doigts 12 s'encliquètent entre les extrémités des languettes 22a dirigées vers le bas de la bobine d'allumage et entre les extrémités des languettes 22b dirigées vers le haut de la bobine d'allumage, définissant l'épaisseur "E".

Sur la figure 6, le connecteur primaire 14 se situe sur la partie inférieure de la bobine d'allumage. Le bobineau secondaire 20 devra donc être monté sur et autour du bobineau primaire 10 en engageant ledit bobineau secondaire 20 par sa partie inférieure. Avec ce type de montage, les doigts radiaux 12 viennent dans un premier temps en contact avec les languettes 22b dirigées vers le haut. Ces languettes 22b s'escamottent élastiquement au passage des doigts 12 du bobineau secondaire 20, lesquels doigts radiaux 12 viennent ensuite s'appuyer contre les languettes élastiques 22a dirigées vers le bas de la bobine d'allumage. Le bobineau secondaire 20, se trouve donc maintenu en sustentation sur et autour du bobineau primaire 10 grâce aux languettes élastiques 22a dirigées vers le bas de la bobine d'allumage, qui prennent appui sur les doigts radiaux 12.

Le mode de réalisation représenté à la figure 7 diffère essentiellement du précédent en ce que le bobineau secondaire 20 devant être monté, dans ce cas, sur et autour du bobineau primaire 10 par engagement dudit bobineau secondaire 20 par sa partie supérieure. Les doigts radiaux 12, viennent dans un premier temps en contact avec les languettes 22a dirigées vers le bas. Ces languettes 22a s'escamottent élastiquement au passage des doigts 12 du bobineau secondaire 20, lesquels doigts radiaux 12 viennent ensuite s'appuyer contre les languettes élastiques 22b dirigées vers le haut de la bobine d'allumage.

Les languettes élastiques 22b dirigées vers le haut de la bobine d'allumage, empêchent une éventuelle translation du bobineau secondaire 20 vers la partie supérieure de la bobine d'allumage lors du coulage de la résine synthétique 32.

Il est évident que les bobineaux 10 et 20 sont montés l'un dans l'autre, et autour du noyau magnétique central 1 avant insertion dans le boîtier de matière plastique 30.

Les doigts radiaux 12 peuvent également être placés sur le bobineau 20, tandis que les moyens d'encliquetage élastiques 13 seraient placés sur le bobineau 10.

Les doigts radiaux 12 pourraient être élastiques et s'encliqueter dans des cavités ménagées sur l'autre bobineau.

## Revendications

1. Bobine d'allumage, notamment pour moteur à combustion interne de véhicule automobile, à circuit fermé, constituée d'un noyau central (1) autour duquel sont disposés coaxialement les enroulements primaire (11) et secondaire (21) et d'un circuit magnétique de retour de flux (2), lesdits enroulements (11) et (21) étant logés dans un boîtier (30) réalisé par moulage de matière plastique, ladite bobine comportent des moyens de maintien (12,22a,22b) aptes à maintenir en sustentation l'enroulement secondaire (21) sur et autour de l'enroulement primaire (11), et étant caractérisée en ce que lesdits moyens de maintien (12,22a,22b) sont formés dans la partie médiane de la bobine, lesdits moyens de maintien (12,22a,22b) délimitant un espace sensiblement maximum en tous points, dans un encombrement donné, entre lesdits enroulements et le circuit magnétique.

2. Bobine d'allumage, selon la revendication 1, caractérisée en ce que les moyens de maintien sont constitués par une pluralité de doigts radiaux (12) ménagés de matière avec l'un des bobineaux (10) ou (20) des enroulements primaire (11) ou secondaire (21) et coopérant avec des cavités ménagées dans l'autre bobineau (10) ou (20), cavités dans lesquelles s'ancrent élastiquement les extrémités desdits doigts (12).

3. Bobine d'allumage, selon la revendication 2, caractérisée en ce que les doigts radiaux (12) sont ménagés sur le moyeu tubulaire du bobineau (10) de l'enroulement primaire (11) et font saillie par rapport au diamètre extérieur dudit enroulement (11).

4. Bobine d'allumage, selon la revendication 2, caractérisée en ce que les cavités sont délimitées par une paroi élastiquement déformable.

5. Bobine d'allumage, selon l'une quelconque des revendications 1 à 4, caractérisée en ce que les moyens de maintien sont constitués par une pluralité de doigts radiaux (12) ménagés de matière avec l'un des bobineaux (10 ou 20) des enroulements primaire (11) ou secondaire (21) et coopérant avec des languettes élastiques (22a) et (22b) inclinées alternativement dans des directions symétriquement opposées, la distance "E" entre les extrémités d'appui de deux languettes (22a) et (22b) consécutives étant approximativement égale à l'épaisseur "E1" des extrémités des doigts radiaux (12).

6. Bobine d'allumage, selon la revendication 4, caractérisée en ce que les doigts radiaux (12) sont déformables élastiquement.

7. Bobine d'allumage, selon la revendication 4, caractérisée en ce que les doigts radiaux (12) sont disposés approximativement au milieu des faces externes (10a) du moyeu tubulaire du bobineau (10) de l'enroulement primaire (11) de section apparente quadrangulaire.

8. Bobine d'allumage, selon la revendication 4, caractérisée en ce que les doigts radiaux (12) sont disposés approximativement au milieu des arêtes du moyeu tubulaire du bobineau primaire (10) de l'enroulement primaire (11) de section apparente quadrangulaire.

## Claims

1. Ignition coil, in particular for a motor vehicle internal combustion engine, having a closed circuit, constituted by a central core (1) around which the primary windings (11) and secondary windings (21) are disposed coaxially and by a flux return magnetic circuit (2), said windings (11) and (21) being housed in a case (30) produced by moulding plastics material, said coil comprising retaining means (12, 22a, 22b) able to keep the secondary winding (21) supported on and around the primary winding (11), and being characterised in that said retaining means (12, 22a, 22b) are formed in the central part of the coil, said retaining means (12, 22a, 22b) defining a substantially maximum space at all points, in a given bulk, between said windings and the magnetic circuit.

2. Ignition coil according to Claim 1, characterised in that the retaining means are constituted by a plurality of radial finger members (12) provided integrally with one of the spools (10) or (20) of the primary winding (11) or secondary winding (21) and cooperating with cavities provided in the other spool (10) or (20), cavities in which the ends of the said finger members (12) are anchored resiliently.

3. Ignition coil according to Claim 2, characterised in that the radial finger members (12) are provided on the tubular hub of the spool (10) of the primary winding (11) and project with respect to the outer diameter of said winding (11).

4. Ignition coil, according to Claim 2, characterised in that the cavities are defined by an elastically deformable wall.

5. Ignition coil according to one of Claims 1 to 4, characterised in that the retaining means are constituted by a plurality of radial finger members (12) provided integrally with one of the spools (10) or (20) of the primary winding (11) or secondary winding (21) and cooperating with resilient tongues (22a) and (22b) inclined alternately in symmetrically opposed directions, the distance "E" between the support ends of the two consecutive tongues (22a) and (22b) being approximately equal to the thickness "E1" of the ends of the radial finger members (12).

6. Ignition coil according to Claim 4, characterised in that the radial finger members (12) are elastically deformable.

7. Ignition coil according to Claim 4, characterised in that the radial finger members (12) are disposed approximately at the centre of the outer faces (10a) of the tubular hub of the spool (10) of the primary winding (11) of apparent quadrangular section.

8. Ignition coil according to Claim 4, characterised in that the radial finger members (12) are disposed approximately at the centre of the edges of the tubular hub of the primary spool (10) of the primary winding (11) of apparent quadrangular section.

## Patentansprüche

1. Zündspule, insbesondere für einen Kraftfahrzeugverbrennungsmotor, mit in sich geschlossenem Stromkreis, bestehend aus einem zentralen Kern (1), um welchen herum koaxial die Primär- (11) und die Sekundärwicklung (21) angeordnet sind, und aus einem Rückfluß-Magnetkreis (2), wobei die genannten Wicklungen (11) und (21) in einem aus Kunststoff geformten Gehäuse (30) untergebracht sind, wobei die genannte Spule Haltevorrichtungen (12, 22a, 22b) umfaßt, welche geeignet sind, die Sekundärwicklung (21) auf der Primärwicklung (11) und um diese herum schwebend zu halten, und dadurch gekennzeichnet, daß die genannten Haltevorrichtungen (12, 22a, 22b) in den Mittelteil der Spule geformt sind, wobei die genannten Haltevorrichtungen (12, 22a, 22b) einen an allen Punkten merklich maximalen Platz in einem gegebenen Raum zwischen den genannten Wicklungen und dem Magnetkreis begrenzen.

2. Zündspule gemäß Anspruch 1, dadurch gekennzeichnet, daS die Haltevorrichtungen aus einer Vielzahl radial angeordneter Finger (12) bestehen, die aus einem Stück mit einer der Spulen (10) oder (20) der Primär- (11) oder Sekundärwicklung (21) bestehen und mit in die andere Spule (10) oder (20) eingebrachten Vertiefungen zusammenwirken, Vertiefungen, in welchen sich die Enden der genannten Finger (12) elastisch festankern.

3. Zündspule gemäß Anspruch 2, dadurch gekennzeichnet, daS die Radialfinger (12) auf der röhrenförmigen Habe der Spule (10) der Primärwicklung (11) angebracht sind und in Bezug auf den Außendurchmesser der genannten Wicklung (11) hervorstehen.

4. Zündspule gemäß Anspruch 2, dadurch gekennzeichnet, daß die Vertiefungen durch eine elastisch verformbare Wand begrenzt werden.

5. Zündspule gemäß einem der Ansprüche 1 bis 4, dadurch gekennzeichnet, daß die Haltevorrichtungen aus einer Vielzahl radial angeordneter Finger (12) bestehen, die aus einem Stück mit einer der Spulen (10 oder 20) der Primär(11) oder Sekundärwicklung (21) bestehen und mit elastischen Zungen (22a) und (22b) zusammenwirken, welche abwechselnd in symmetrisch entgegengesetzten Richtungen geneigt sind, wobei die Entfernung "E" zwischen den Auflageenden von zwei aufeinanderfolgenden Zungen (22a) und (22b) annähernd gleich der Stärke "E1" der Enden der Radialfinger (12) ist.

6. Zündspule gemäß Anspruch 4, dadurch gekennzeichnet, daß die Radialfinger (12) elastisch verformbar sind.

7. Zündspule gemäß Anspruch 4, dadurch gekennzeichnet, daß die Radialfinger (12) annähernd in der Mitte der Außenflächen (10a) der röhrenförmigen Nabe der Spule (10) der Primärwicklung (11) mit viereckigem Querschnitt angeordnet sind.

8. Zündspule gemäß Anspruch 4, dadurch gekennzeichnet, daß die Radialfinger (12) annähernd in der Mitte der Kanten der röhrenförmigen Nabe der Primärspule (10) der Primärwicklung (11) mit viereckigem Querschnitt angeordnet sind.
